# EUROPÄISCHE PATENTSCHRIFT

(11) **EP 2 501 858 B1**
(45) Veröffentlichungstag und Bekanntmachung des Hinweises auf die Patenterteilung: **28.03.2018**
(21) Anmeldenummer: 10773580.5
(22) Anmeldetag: 25.10.2010
(51) Int. Cl.: E01D 19/04

(54) **BAUWERKLAGER**
STRUCTURE BEARING
PALIER DE BÂTIMENT

(30) Priorität: 23.10.2009 AT 16862009
(43) Veröffentlichungstag der Anmeldung: 26.09.2012
(73) Patentinhaber: RW Sollinger Hütte GmbH, 37170 Uslar (DE)
(72) Erfinder: WOLFF, Georg Michael, A-4020 Linz (AT)
(74) Vertreter: Grättinger Möhring von Poschinger Patentanwälte Partnerschaft
(86) Internationale Anmeldenummer: PCT/EP2010/006497
(87) Internationale Veröffentlichungsnummer: WO 2011/047881

(56) Entgegenhaltungen:
- WO-A1-03/029563
- WO-A1-2009/010487

## Beschreibung

Die Erfindung betrifft, wie im Oberbegriff des Anspruchs 1 angegeben, ein Bauwerklager zur Aufnahme von Horizontalkräften in Form eines Führungslagers, mit einem oberen und einem unteren Verbindungselement zur Anbindung des Bauwerklagers an eine Baukonstruktion, mit zumindest einem, zwischen dem oberen und dem unteren Verbindungselement angeordnetem Lagerelement sowie mit zumindest einem Führungselement zur horizontalen Führung während der Relativbewegung der Bauwerkslagerteile zueinander, wobei das Lagerelement relativ zum Führungselement beweglich ist.

Brückenlager in der Bauart eines Festlagers oder eines Führungslagers übernehmen die Aufgabe, Horizontalkräfte, beispielsweise hervorgerufen durch Windlasten oder Bremskräfte, aufzunehmen. Führungslager erlauben zudem Bewegungen in vorgegebene Richtungen. In Kombination mit anderen, zum Beispiel allseits beweglichen Lagern, werden Fest- bzw. Führungslager sehr häufig verwendet. Bekannte Ausführungsarten sind in der europäischen Norm DIN EN 1337-1 beschrieben. Häufig verwendete Ausführungsarten sind feste und einseitig geführte (querfeste oder längsfeste) Topfgleitlager, Kalottengleitlager, Verformungslager mit Festhaltung bzw. Verformungsgleitlager und Horizontalkraftlager.

Ein Bauwerklager der gattungsgemäßen Art ist aus der WO 2009/010487 A1 bekannt. Die WO 2009/010487 A1 beschreibt ein Bauwerklager umfassend einen ersten Teil, der mit einer Stützstruktur verbunden ist, einen zweiten Teil, der mit einem Bauwerkelement verbunden ist, das von der Stützstruktur getragen wird, und ein Lagerelement, das translatorische und/oder rotatorische Bewegung des zweiten Teils in Bezug auf den ersten Teil ermöglicht, wobei das Lagerelement Platten und/oder Streifen aus Polyamid mit einem niedrigen Reibungskoeffizienten aufweist.

Um die Funktion der Führung zu gewährleisten, ist ein Spiel zwischen der Oberfläche der zentrisch oder randständig angeordneten Führungsleiste und der Gegenlauffläche, also der Oberfläche der Führungsnut bei zentrischer Führung, oder der Oberfläche des Lagerkörpers vorgesehen. Dieses Spiel soll natürlich sehr klein sein und ist in der DIN EN 1337-1 mit 2 mm beschränkt, falls nicht andere Anforderungen vorliegen. Wird das Spiel verkleinert und geht gegen Null, besteht die Gefahr, dass der Reibbeiwert der Führung sehr stark ansteigt, beispielsweise verursacht durch ungünstige Temperaturbedingungen, und/oder sich die Führung des Lagers verklemmt. In der Folge werden die Bauteile der Brücke, welche die dabei entstehenden, ungewollten Horizontalkräfte weiterleiten müssen, unter Umständen überbelastet und beschädigt.

Die Problematik des Führungsspiels wird durch den Einsatz von Gleitwerkstoffen verstärkt. Gleitwerkstoffe, wie zum Beispiel in der DIN EN 1337-2 vorgeschrieben, dienen der Kontrolle und der Herabsetzung des Reibungskoeffizienten. Die Werkstoffe weisen aber einen Verschleiß auf und ihre Dicke nimmt im Laufe des Betriebs ab. Dadurch vergrößert sich folglich das Spiel. Das in der DIN EN 1337-1 beschränkte oder sonst vorgesehene Lagerspiel gilt immer nur auf den Anliefer- und Einbauzustand und berücksichtig den Verschleiß nicht. Eine Auswechslung der Gleitwerkstoffe ist gemäß DIN EN 1337-1 erst vorgesehen, wenn das Spiel schon sehr groß ist. Dies kann bei Führungen mit dem Gleitwerkstoff Polytetrafluorethylen bis zu 8 mm betragen.

Bei Straßenbrücken ist dieses Spiel eher nebensächlich, es hat unter Umständen Auswirkungen auf die vom Verkehr direkt befahrene Übergangskonstruktion, die so gebaut werden muss, dass sie entweder selbst in der Lage ist, die Horizontalkräfte aufzunehmen, bis die Führung des Lagers das Spiel überwunden hat und greift oder so gebaut sein muss, dass ihr Horizontalspiel gleich oder größer als das des Führungslagers ist. Über Festlagern ist bei Straßenbrücken ohnehin üblicherweise eine Übergangskonstruktion eingebaut, die in der Lage ist, die durch das Spiel entstehende Bewegung aufzunehmen.

Bei Eisenbahnbrücken, bei denen die Schiene über die Brücke und das anschließende Widerlager durchgeht, wie das meistens der Fall ist, kann das Spiel dazu führen, dass die Schiene unplanmäßig belastet wird, da sie die Horizontalkräfte solange aufzunehmen hat, bis das Lager das Spiel überwunden hat und greift. Dabei kommt es zu unplanmäßigen, elastischen und plastischen Verformungen der Schiene. Bei Eisenbahnbrücken mit Schotterbett kann die Schiene mit der Schwelle diesen ungünstigen Effekt durch Lageveränderungen etwas ausgleichen. Bei der Ausführung "feste Fahrbahn" ist das jedoch nicht mehr der Fall. Die unplanmäßigen Belastungen und Verformungen führen dann zu erhöhtem Schienenverschleiß durch Verkehrseinwirkung und damit erhöhtem Wartungs- und Auswechslungsaufwand sowie zur Verminderung der Betriebssicherheit.

Es ist Aufgabe vorliegender Erfindung ein verbessertes Lager zu schaffen.

Diese Aufgabe der Erfindung wird durch das voranstehend genannte Bauwerklager gelöst, bei dem das zumindest eine Führungselement ein Verstellelement zur Verringerung des Führungsspiels aufweist oder zumindest teilweise bildet, wobei zwischen dem Führungselement und dem Lagerelement zumindest ein Keilelement angeordnet ist und eine weitere Keilfläche durch eine Oberfläche des Führungselements gebildet ist.

Durch die Anordnung eines Verstellelementes bzw. die Ausbildung des Führungselementes als Verstellelement bzw. zumindest als Teil des Verstellelementes oder mit dem Verstellelement wird der Vorteil erreicht, dass das Lagerspiel minimiert werden kann bzw. ein Bauwerklager zur Verfügung gestellt werden kann, welches spielfrei eingestellt ist, da eine exakte Justierung des Lagers unmittelbar auf der Baustelle möglich ist und somit werksseitig vorgenommene Einstellungen des Bauwerklagers entsprechend nachjustiert werden können. Damit wird erreicht, dass das Lager bei Belastung früher greift bzw. unmittelbar bei Belastung greift, sodass also eine Belastung der umgebenden Bauteile bzw. der von dem Lager bzw. dem Bauwerk getragenen Schienen, im Fall von Eisenbahnbrücken, reduziert werden kann. Es wird somit insgesamt eine höhere Lebensdauer sowohl des Lagers als auch der gelagerten Bauteile erreicht. Darüber hinaus kann bei Vorhandensein von Gleitwerkstoffen im Lager, beispielsweise Gleitbeschichtungen oder Gleitschichten, besser auf den Verschleiß dieser Schichten reagiert werden, sodass ein Austausch dieser Gleitschichten erst zu einem späteren Zeitpunkt erforderlich ist und damit wiederum die Wartungskosten für die erfindungsgemäßen Bauwerklager im Vergleich zu aus dem Stand der Technik bekannten Bauwerklagern reduziert werden können.

Gemäß der Erfindung weist das Verstellelement zumindest eine Keilfläche auf, sodass insgesamt eine doppelkeilförmig Ausführung der gesamten Verstellung entsteht, das heißt, dass das Verstellelement zumindest zwei Bauteile mit jeweils einer Keilfläche, die aneinander anliegen, aufweist. Es wird damit der Vorteil erreicht, dass die Verstellung stufenlos erfolgen kann und somit eine genaue Nachjustierung bzw. Einjustierung der Spielfreiheit erreichbar ist. Zudem ist die Ausführung "Doppelkeil" baulich sehr einfach aufgebaut, wodurch eine robuste Verstellmöglichkeit auch über einen langen Betriebszeitraum des Bauwerklagers erreicht wird. Dies ist insbesondere von Vorteil in Hinblick auf die jahreszeitlichen und atmosphärischen Einflüsse auf das Bauwerklager.

Dabei wird eine der beiden Keilflächen durch eine Oberfläche des Führungselementes gebildet, wodurch auf ein gesondertes, zweites Keilelement verzichtet werden kann und somit der Aufbau vereinfacht werden kann, wenngleich ein Aufbau mit zwei aneinander anliegenden Keilflächen der Keilelemente im Rahmen der Erfindung möglich ist.

Es ist möglich, dass das zumindest eine zwischen dem Führungselement und dem Lagerelement angeordnete Keilelement bei Bedarf ausgetauscht werden kann, beispielsweise bei einem vorzeitigen Verschleiß der Oberfläche des Keilelementes oder womit gegebenenfalls auch größere Verstellwege realisierbar sind.

Um die Verstellbarkeit zu erleichtern ist es möglich, dass eine in Richtung auf das zumindest eine Führungselement weisende Oberfläche und/oder eine in Richtung auf das Lagerelement weisende Oberfläche des Keilelementes ein Gleitelement oder eine Gleitschicht aufweist oder zumindest eine Oberfläche des Verstellelementes ein Gleitelement oder eine Gleitschicht aufweist.

Zusätzlich dazu oder alternativ dazu besteht die Möglichkeit, dass eine in Richtung auf das Lagerelement weisende Oberfläche des Führungselementes ein Gleitelement oder eine Gleitschicht aufweist, um ebenfalls die Einstellbarkeit bzw. Verstellbarkeit mit einem geringeren Kraftaufwand zu ermöglichen.

Bevorzugt ist das Gleitelement oder die Gleitschicht dabei durch ein modifiziertes Polyethylen gebildet, da sich im Zuge der Erprobung der Erfindung herausgestellt hat, dass dieser Kunststoff besonders gut für den Aufbau einer Druckspannung geeignet ist.

Das Keilelement kann selbsthemmend ausgeführt sein, das heißt, dass seine Neigung, und damit auch die Neigung der anliegenden Gegenkeilfläche, geringer ist als der bei Beanspruchung auftretende Reibungskoeffizient. Dadurch wird die Sicherheit des Bauwerklagers verbessert, indem besser vermieden werden kann, dass der Keil bei Auftreten von Horizontalkräften aus dem Lager gedrückt wird.

Es kann weiters vorgesehen sein, dass das Keilelement sich zwischen zwei Halteelementen erstreckend angeordnet ist, um eine weitere Verbesserung der Lagesicherung des Keilelementes zu erreichen und damit die Sicherheit des Bauwerklagers weiter zu verbessern.

Gemäß einer anderen Ausführungsvariante kann vorgesehen sein, dass das Keilelement mit dem Führungselement über ein Spindelelement verbunden ist. Einerseits wird damit wiederum die Lagesicherung des Keilelementes verbessert, andererseits kann über das Spindelelement gleichzeitig auch die Einstellung des Bauwerklagers realisiert werden.

Dabei ist es ebenso von Vorteil, wenn dieses Spindelelement ein selbsthemmendes Gewinde aufweist, um eine unbeabsichtigte Verstellung des Bauwerklagers besser vermeiden zu können.

Für die Verstellung des Verstellelementes kann an dem Bauwerklager ein Verstellantrieb vorgesehen sein, der mit dem Verstellelement verbunden ist, sodass also die Verstellung an sich automatisiert werden kann.

Dabei ist es von Vorteil, wenn der Verstellantrieb mit einem Messwertgeber zur Messung der Größe des Lagerspiels verbunden ist, da damit der Automatisierungsgrad weiter erhöht werden kann und somit auch eine Verstellung außerhalb der Wartungsintervalle bei Bedarf durchgeführt werden kann, wodurch das Bauwerklager an sich seine Funktion besser und länger erfüllen kann.
- Fig. 1: eine Schrägansicht einer Ausführungsvariante eines erfindungsgemäßen Bauwer-klagers;
- Fig. 2: einen Teilschnitt gemäß der Linie II - II durch das Bauwerklager nach Fig. 1 in Frontansicht;
- Fig. 3: ein Detail des Bauwerklagers nach Fig. 1 im Bereich des Verstellelementes in Draufsicht;
- Fig. 4: eine Ausführungsvariante des Verstellelementes in Draufsicht;
- Fig. 5: eine nicht der vorliegenden Erfindung, sondern vielmehr einem Vergleichsbeispiel entsprechende Ausführungsvariante des Verstellelementes in Draufsicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

Die Fig. 1 bis 3 zeigen eine - als so genanntes Führungslager ausgeführte - erste Ausführungsvariante eines Bauwerklagers 1 in verschiedenen Ansichten. Dieses Bauwerklager 1 ist dabei in Form eines so genannten Kalottengleitlagers ausgeführt. Es sei jedoch darauf hingewiesen, dass das Bauwerklager 1 auch als Topfgleitlager, Verformungslager mit Festhaltung bzw. Verformungsgleitlager mit Horizontalkraftlager etc. ausgeführt sein kann. Prinzipiell sind diese Typen von Bauwerklagern bekannt, beispielsweise aus der DIN EN 1337-1, sodass zur Vermeidung von Wiederholungen auf Einzelheiten dieser Ausführungsformen von Bauwerklagern, welche nicht erfindungswesentlich sind, nicht Bezug genommen wird, sondern der Fachmann an die einschlägige Literatur verwiesen wird.

Das Bauwerklager 1 dient zur Aufnahme von Horizontalkräften, wie dies voranstehend ausgeführt wurde. Insbesondere ist das Bauwerklager 1 ein Brückenlager und im Speziellen ein Brückenlager für Schienenwege in Form einer so genannten festen Fahrbahn. Dies bedeutet jedoch nicht, dass das Bauwerklager 1 nicht für andere Bauwerke verwendbar ist, beispielsweise kann dieses Bauwerklager 1 selbstverständlich auch bei Straßenbrücken, etc. eingesetzt werden.

Das Bauwerklager 1 umfasst ein oberes Verbindungselement 2 sowie ein unteres Verbindungselement 3. Diese beiden metallischen, insbesondere stählernen, Verbindungselemente 2, 3 sind in Form von so genannten Ankerplatten ausgeführt, die jeweils mehrere, bolzenförmige Ankerelemente 4, die zumindest annähernd senkrecht über die Oberflächen der Verbindungselemente 2, 3 vorragen, aufweisen, und die der Anbindung des Bauwerklagers 1 an das Bauwerk selbst dienen, wobei das untere Verbindungselement 3 beispielsweise mit der Stützkonstruktion einer Brücke, also mit einem Pfeiler, und das obere Verbindungselement 2 mit der Brücke selbst verbunden sein können. Insbesondere können die Ankerelemente 4 in die jeweiligen Teile des Bauwerks einbetoniert sein. Die Ankerelemente 4 weisen bevorzugt eine Querschnittserweiterung zur Ausbildung von Kopfbolzen in ihren von den Verbindungselementen 2, 3 abstehenden Ende auf, um eine höhere Auszugfestigkeit aus dem jeweiligen Betonelement zu erreichen. Dies Ankerelemente können bekanntlich mit dem Verbindungselement 2, 3, das heißt dem Plattenelement des Verbindungselementes 2, 3 verschweißt oder verschraubt sein.

Zwischen dem oberen Verbindungselement 2 und dem unteren Verbindungselement 3 des Bauwerklagers 1 ist ein Lagerelement 5 angeordnet, das bei dieser Ausführungsvariante im Querschnitt kalottenförmig ausgebildet ist, aber auch andere Formen annehmen kann, je nach Ausführungsvariante des Bauwerklagers 1, wie voranstehend ausgeführt. Dieses Lagerelement 5 ist dabei in einer Ausnehmung 6 eines Lagerunterteils 7, der seinerseits auf dem unteren Verbindungselement 3 angeordnet ist, aufgenommen. Zwischen dem oberen Verbindungselement 2 und dem Lagerelement 5 ist eine so genannte Gleitplatte 8 angeordnet, wobei zwischen dieser Gleitplatte 8 und dem Lagerelement 5, das heißt auf diesem aufliegend, ein so genanntes Gleitblech 9 angeordnet ist, um damit eine Relativbewegung zwischen dem Lagerelement 5 und der Gleitplatte 8 und folglich dem gelagerten Bauwerk, also der Brücke, zuzulassen.

Da diese prinzipielle Ausführung eines Kalottengleitlagers als Bauwerklager 1 aus dem Stand der Technik bekannt ist, wird auf eine weitergehende Erörterung dieser Details verzichtet und an den einschlägigen Stand der Technik hierzu verwiesen.

Erfindungsgemäß ist nunmehr vorgesehen, dass zur Einstellung des Lagerspiels ein Verstellelement 10 angeordnet ist, wie dies im Detail in Fig. 3 dargestellt ist, wobei Fig. 3 jenen Ausschnitt des Bauwerklagers 1 darstellt der in Fig. 2 mit einem Kreis markiert ist. Als Lagerspiel wird dabei, je nach Ausführungsvariante des Bauwerklagers 1, einerseits das Spiel zwischen der Oberfläche der zentrisch oder außen angeordneten Führung und der Gegenlauffläche, also der Oberfläche der Führungsnut bei zentrischer Führung oder der Oberfläche des Lagerelementes 5 bzw. des Lagerkörpers verstanden. Nachdem das in den Fig. 1 bis 3 dargestellte Bauwerklager 1 als Führungslager ausgebildet ist, weist dieses zumindest eine Führungsleiste 11 auf, die mit der Gleitplatte 8 oder dem oberen Verbindungselement 2 verbunden ist und über die eine horizontale Führung während der Relativbewegung der Bauwerkslagerteile zueinander erfolgt. Es ist dabei möglich, dass diese Führungsleiste 11 bzw. generell das Führungselement nur einseitig randständig im Bauwerkslager 1 angeordnet ist. Ebenso können zwei derartige Führungselemente bzw. Führungsleisten 11 an einander gegenüberliegenden Rändern des Bauwerklagers 1 ausgebildet sein bzw. besteht weiters die Möglichkeit, dass eine Führung zentrisch vorgesehen wird, sodass diese Führungsleiste in etwa mittig sich in Längsrichtung des Bauwerklagers erstreckend angeordnet ist und in eine Führungsnut des Lagerelementes eingreift. Die Führungsleiste 11 ist dabei über Arretierungslaschen 12 hinsichtlich ihrer Lage arretierbar, wobei sich diese Arretierungslaschen 12 über Schrauben 13 mit Muttern 14 zur Feststellung der Schrauben 13 an einer Lasche 15 abstützen.

Bei der dargestellten Ausführungsvariante der Erfindung ist das Verstellelement 10 als Doppelkeilvorrichtung ausgeführt, wobei in diesem Fall die Führungsleiste 11 einen Teil des Verstellelementes 10 bildet. Im Speziellen weist das Verstellelement 10 ein keilförmiges Element, d.h. ein Keilelement, mit einer geneigten Oberfläche 16 auf, das zwischen der Führungsleiste 11 und dem Lagerelement 5 angeordnet ist, wobei die Oberfläche 16 einer entsprechenden Oberfläche 17 der Führungsleiste 11 zugewandt ist und wobei diese Oberfläche 17 der Führungsleiste 11 ebenfalls geneigt ist, die Neigung allerdings in der Gegenrichtung zum Verstellelement 10 verläuft, sodass also zwei Keilflächen durch die Oberflächen 16, 17 gebildet werden, die aufeinander abgleiten können. Es wird damit erreicht, dass durch Relativverstellung des Keilelementes in Bezug auf die Führungsleiste 11 das Lagerspiel durch die damit verbundene Relativverstellung des Lagerunterteils 7 in einer Richtung senkrecht auf die Verstellrichtung des Keilelementes eingestellt bzw. nachjustiert werden kann, wobei es vorzugsweise im Rahmen der Erfindung möglich ist, dieses Lagerspiel auf einen Wert von bis zumindest annähernd Null bzw. einen vordefinierbaren Wert einzustellen. Um dies zu erreichen ist bei der dargestellten Ausführungsvariante vorgesehen, dass das Keilelement sich in Längsrichtung zwischen zwei Halteelementen 18, 19, die beispielsweise plattenförmig ausgebildet sein können, erstreckt, und es ist weiters stirnseitig an diesen Halteelementen 18, 19 bevorzugt jeweils zumindest ein Einstellelement 20, 21 angeordnet, beispielsweise in Form von Stellschrauben, die mittels Kontermuttern 22, 23 gesichert sind. Durch das weitere Hineinschieben des Keilelementes kann somit ein Verschleiß im Lagerelement 5 nachjustiert werden, sodass das Lagerspiel wieder auf einen Wert von bis zumindest annähernd Null bzw. den vordefinierten Wert eingestellt werden kann.

Sofern bei dem Bauwerkslager 1 zwei derartige Verstellelemente 10 an einander gegenüberliegenden Randseiten vorgesehen werden, sind diese Verstellelemente 10 hinsichtlich des Verlaufs der Neigungen bevorzugt in gleicher Richtung angeordnet.

Um den Kraftaufwand für die Verstellung, das heißt die Einstellung des Lagerspiels, zu reduzieren, kann zumindest eine der Oberflächen 16, 17 mit einem Gleitelement oder einer Gleitschicht versehen sein, bevorzugt beide Oberflächen. Hierzu können aus dem Stand der Technik bekannte Gleitwerkstoffe, wie zum Beispiel Polytetrafluorethylen, etc., verwendet werden, ebenso wie Gleitlacke, zum Beispiel auf Polyamidimidbasis, bevorzugt wird jedoch als Gleitwerkstoff ein modifiziertes Polyethylen verwendet. Es handelt sich hierbei um ein UHMWPE (ultra high molecular weight polyethylene).

In der bevorzugten Ausführungsvariante ist das Verstellelement 10, insbesondere das Keilelement, selbsthemmend ausgeführt. Damit ist gemeint, dass der Wert eines Neigungswinkels 24 geringer ist als der bei Beanspruchung des Bauwerklagers 1 auftretende Reibungskoeffizient. Damit wird auch erreicht, dass die Stellelemente 20, 21 nicht von auftretenden Horizontalkräften belastet sind, sodass diese auch während des Betriebes, auch während des Auftretens von Horizontalkräften, nachgezogen werden können.

Durch eine horizontale und eine vertikale Lagesicherung des Keilelementes bzw. des Verstellelementes 10, wird eine bessere Lagesicherung auch bei durch den Verkehr auftretenden Vibrationen erreicht.

Fig. 4 zeigt eine andere Ausführungsvariante des Verstellelementes 10 des Bauwerklagers 1. Das Verstellelement 10 ist wiederum durch das Keilelement sowie die Führungsleiste 11 gebildet, wobei sowohl die Führungsleiste 11 als auch das Keilelement jeweils eine Keilfläche aufweisen und diese beiden Keilflächen relativ zueinander verstellbar aufeinander abgleitend angeordnet sind. In dieser Ausführungsvariante sind das Keilelement und die Führungsleiste 11 über ein Spindelelement 25 miteinander verbunden, sodass durch Verdrehung des Spindelelementes 25 die relative Stellung des Keilelementes zur Führungsleiste 11 verändert wird und damit das Lagerspiel eingestellt werden kann. Das Spindelelement 25 erstreckt sich dabei durch eine Bohrung des Keilelementes und eine mit dieser fluchtende Bohrung der Führungsleiste 11. Gesichert ist das Spindelelement 25 mit Muttern 26. Da sich während der Einstellung die relative Stellung des Spindelelementes 25 zum Keilelement und zur Führungsleiste 11 verändert, ist im einfachsten Fall vorgesehen, dass die Bohrung, durch die das Spindelelement 25 hindurchragt, größer ausgeführt ist, sodass sich das Spindelelement 25 in gewissen Grenzen in dieser Bohrung bewegen kann. Es besteht andererseits aber auch die Möglichkeit, dass das Spindelelement 25 drehbeweglich einerseits im Keilelement und andererseits in der Führungsleiste 11 gehaltert ist, beispielsweise unter Anordnung von walzenförmigen Elementen durch die das Spindelelement hindurchragt.

Auch hierbei weist in der bevorzugten Ausführungsvariante das Spindelelement 25 aus voranstehenden Gründen eine Steigung des Gewindes auf, die selbsthemmend ist.

Bei der - ein Vergleichsbeispiel bildenden - Ausführungsvariante nach Fig. 5 wird auf die zusätzliche Anordnung eines Keilelementes verzichtet. Das Verstellelement 10 wird dabei durch die Führungsleiste 11 gebildet, welche wiederum die geneigte Oberfläche 17 aufweist und ist bei dieser Ausführungsvariante eine zweite geneigten Oberfläche 27 durch das Lagerunterteil 7 selbst gebildet, auf der die geneigten Oberfläche 17 der Führungsleiste 11 abgleiten kann. Gehalten wird dabei die Führungsleiste 11 durch die Halteelemente 18, 19, in denen wiederum die Stellelemente 20 angeordnet sind.

Bei Festlagern bzw. Festhaltekonstruktionen, bei denen eine horizontale Relativbewegung der Bauwerklagerteile zueinander nicht vorgesehen ist, werden Führungen in Längs- und Querrichtung so angeordnet, dass einerseits durch das Keilelement, das heißt das Verstellelement 10, das Lagerspiel vermindert werden kann, andererseits die Verdrehfähigkeit des Festlagers erhalten bleibt, sodass also bei diesen Lagern das Lagerelement 5 relativ zum Festhalteelement beweglich bleibt.

Das Verstellelement 10 erlaubt das Lagerspiel, das heißt das Führungsspiel bereits nach dem Zusammenbau des Bauwerklagers 1 auf ein gewünschtes Maß bis zu einem Wert Null zu reduzieren oder, bei geeignetem Gleitmaterial, eine Druckvorspannung aufzubauen. Sollte sich im Laufe des Betriebes das Spiel verschleißbedingt vergrößern, kann es jederzeit durch Anziehen der Stellschrauben verringert werden.

Ein besonders gut für den Aufbau einer Druckspannung geeignetes Material ist modifiziertes Polyethylen.

Insbesondere kann das Verstellelement 10 bei festen Kalottenlagern und bei allen geführten Lagerbauarten von Bauwerklagern 1 verwendet werden.

Gemäß einer weiteren Ausführung des Bauwerklagers 1 kann vorgesehen sein, dass das Verstellelement 10, insbesondere das Keilelement, mit einem Verstellantrieb, insbesondere einem Elektromotor, verbunden ist. Dabei ist es von Vorteil, wenn der Verstellantrieb mit einem Messwertgeber zur Messung der Größe des Lagerspiels verbunden ist.

Die Ausführungsbeispiele zeigen mögliche Ausführungsvarianten des Bauwerklagers 1, wobei an dieser Stelle bemerkt sei, dass die Erfindung nicht auf die speziell dargestellten Ausführungsvarianten derselben eingeschränkt ist.

Der Ordnung halber sei abschließend darauf hingewiesen, dass zum besseren Verständnis des Aufbaus des Bauwerklagers 1 dieses bzw. dessen Bestandteile teilweise unmaßstäblich und/oder vergrößert und/oder verkleinert dargestellt wurden.

## Patentansprüche

1. Bauwerklager (1) zur Aufnahme von Horizontalkräften in Form eines Führungslagers, mit einem oberen und einem unteren Verbindungselement (2, 3) zur Anbindung des Bauwerklagers (1) an eine Baukonstruktion, mit zumindest einem, zwischen dem oberen und dem unteren Verbindungselement (2, 3) angeordnetem Lagerelement (5) sowie mit zumindest einem Führungselement zur horizontale Führung während der Relativbewegung der Bauwerkslagerteile zueinander, wobei das Lagerelement (5) relativ zum Führungselement beweglich ist, **dadurch gekennzeichnet, dass** das zumindest eine Führungselement ein Verstellelement (10) zur Verringerung des Führungsspiels aufweist oder zumindest teilweise bildet, wobei zwischen dem Führungselement und dem Lagerelement (5) zumindest ein Keilelement angeordnet ist und eine weitere Keilfläche durch eine Oberfläche des Führungselementes gebildet ist.

2. Bauwerklager (1) nach Anspruch 1, **dadurch gekennzeichnet, dass** eine in Richtung auf das zumindest eine Führungselement weisende Oberfläche (16) und/oder eine in Richtung auf das Lagerelement (5) weisende Oberfläche des Keilelementes ein Gleitelement oder eine Gleitschicht aufweist oder zumindest eine Oberfläche des Verstellelementes (10) ein Gleitelement oder eine Gleitschicht aufweist.

3. Bauwerklager (1) nach Anspruch 1 oder 2, **dadurch gekennzeichnet, dass** eine in Richtung auf das Lagerelement (5) weisende Oberfläche (17) des Führungselementes ein Gleitelement oder eine Gleitschicht aufweist.

4. Bauwerklager (1) nach Anspruch 2 oder 3, **dadurch gekennzeichnet, dass** das Gleitelement oder die Gleitschicht durch ein modifiziertes Polyethylen gebildet ist.

5. Bauwerklager (1) nach einem der Ansprüche 1 bis 4, **dadurch gekennzeichnet, dass** das Keilelement selbsthemmend ausgeführt ist.

6. Bauwerklager (1) nach einem der Ansprüche 1 bis 5, **dadurch gekennzeichnet, dass** sich das Keilelement zwischen zwei Haltelementen (18, 19) erstreckt.

7. Bauwerklager (1) nach einem der Ansprüche 1 bis 6, **dadurch gekennzeichnet, dass** das Keilelement mit dem Führungselement über ein Spindelelement (25) verbunden ist.

8. Bauwerklager (1) nach Anspruch 7, **dadurch gekennzeichnet, dass** das Spindelelement (25) ein selbsthemmendes Gewinde aufweist.

9. Bauwerklager (1) nach einem der Ansprüche 1 bis 8, **dadurch gekennzeichnet, dass** das Verstellelement (10) mit einem Verstellantrieb verbunden ist.

10. Bauwerklager (1) nach Anspruch 9, dass der Verstellantrieb mit einem Messwertgeber zur Messung der Größe des Führungsspiels verbunden ist.

11. Verwendung eines Verstellelementes (10) zur Verringerung eines Führungsspiels in einem Bauwerklager (1) zur Aufnahme von Horizontalkräften in Form eines Führungslagers, mit einem oberen und einem unteren Verbindungselement (2, 3) zur Anbindung des Bauwerklagers (1) an eine Baukonstruktion, mit zumindest einem, zwischen dem oberen und dem unteren Verbindungselement (2, 3) angeordnetem Lagerelement (5) sowie mit zumindest einem Führungselement, wobei das Lagerelement (5) relativ zum Führungselement beweglich ist, , wobei das zumindest eine Führungselement das Verstellelement (10) zur Einstellung des Führungsspiels aufweist oder dieses zumindest teilweise bildet, wobei eine Keilfläche durch eine Oberfläche des Führungselementes gebildet ist, und wobei zwischen dem Führungselement und dem Lagerelement (5) zumindest ein Keilelement angeordnet ist.

12. Verwendung nach Anspruch 11, **dadurch gekennzeichnet, dass** eine in Richtung auf das zumindest eine Führungselement weisende Oberfläche (16) und/oder eine in Richtung auf das Lagerelement (5) weisende Oberfläche des Keilelementes ein Gleitelement oder eine Gleitschicht aufweist oder zumindest eine Oberfläche des Verstellelementes (10) ein Gleitelement oder eine Gleitschicht aufweist.

13. Verwendung nach Anspruch 11 oder 12, **dadurch gekennzeichnet, dass** eine in Richtung auf das Lagerelement (5) weisende Oberfläche (17) des Führungselementes ein Gleitelement oder eine Gleitschicht aufweist.

14. Verwendung nach Anspruch 12 oder 13, **dadurch gekennzeichnet, dass** das Gleitelement oder die Gleitschicht durch ein modifiziertes Polyethylen gebildet ist.

15. Verwendung nach einem der Ansprüche 11 bis 14, **dadurch gekennzeichnet, dass** das Keilelement selbsthemmend ausgeführt ist.

16. Verwendung nach einem der Ansprüche 11 bis 15, **dadurch gekennzeichnet, dass** sich das Keilelement zwischen zwei Haltelementen (18, 19) erstreckt.

17. Verwendung nach einem der Ansprüche 11 bis 16, **dadurch gekennzeichnet, dass** das Keilelement mit dem Führungselement über ein Spindelelement (25) verbunden ist.

18. Verwendung nach Anspruch 17, **dadurch gekennzeichnet, dass** das Spindelelement (25) ein selbsthemmendes Gewinde aufweist.

19. Verwendung nach einem der Ansprüche 11 bis 18, **dadurch gekennzeichnet, dass** das Verstellelement (10) mit einem Verstellantrieb verbunden ist.

20. Verwendung nach Anspruch 19, dass der Verstellantrieb mit einem Messwertgeber zur Messung der Größe des Führungsspiels verbunden ist.

## Claims

1. Structure bearing (1) for absorbing horizontal forces in the form of a guide bearing, having an upper and a lower connecting element (2, 3) for connecting the structure bearing (1) to a building structure, with at least one bearing element (5) arranged between the upper and lower connecting element (2, 3), and with at least one guide element for horizontal guidance during the relative movement of the structural bearing parts in relation to one another, wherein the bearing element (5) is movable relative to the guide element,
**characterized in that**
the at least one guide element has, or at least partially forms, an adjustment element (10) for reducing the guidance clearance, wherein at least one wedge element is arranged between the guide element and the bearing element (5) and a further wedge-shaped surface is formed by a surface of the guide element.

2. Structure bearing (1) according to Claim 1,
**characterized in that**
a surface (16) facing towards the at least one guide element and/or a surface of the wedge element facing towards the bearing element (5) has a sliding element or a sliding layer, or at least one surface of the adjusting element (10) has a sliding element or a sliding layer.

3. Structure bearing (1) according to Claim 1 or 2,
**characterized in that**
a surface (17) of the guide element facing towards the bearing element (5) has a sliding element or a sliding layer.

4. Structure bearing (1) according to Claim 2 or 3,
**characterized in that**
the sliding element or the sliding layer is formed by a modified polyethylene.

5. Structure bearing (1) according to any one of Claims 1 to 4,
**characterized in that**
the wedge-shaped element is self-locking.

6. Structure bearing (1) according to any one of Claims 1 to 5,
**characterized in that**
the wedge element extends between two retaining elements (18, 19).

7. Structure bearing (1) according to any one of Claims 1 to 6,
**characterized in that**
the wedge element is connected to the guide element via a spindle element (25).

8. Structure bearing (1) according to Claim 7,
**characterized in that**
the spindle element (25) has a self-locking thread.

9. Structure bearing (1) according to any one of Claims 1 to 8,
**characterized in that**
the adjustment element (10) is connected to an adjusting drive.

10. Structure bearing (1) according to Claim 9,
that the adjustment drive is connected to a measurement encoder for measuring the size of the guidance clearance.

11. Use of an adjustment element (10) for reducing a guidance clearance in a structural bearing (1) for absorbing horizontal forces in the form of a guidance bearing, having an upper and a lower connecting element (2, 3) for connecting the structure bearing (1) to a building structure, with at least one bearing element (5), arranged between the upper and lower connecting element (2, 3), and with at least one guide element, wherein the bearing element (5) is moveable relative to the guide element, wherein the at least one guide element comprises the adjustment element (10) for adjustment of the guide clearance or at least partially forms it, wherein a wedge-shaped surface is formed by a surface of the guide element, and wherein at least one wedge element is arranged between the guide element and the bearing element (5).

12. Use according to Claim 11,
**characterized in that**
a surface (16) facing towards the at least one guide element and/or a surface of the wedge element facing towards the bearing element (5) has a sliding element or a sliding layer, or at least one surface of the adjusting element (10) has a sliding element or a sliding layer.

13. Use according to Claim 11 or 12,
**characterized in that**
a surface (17) of the guide element facing towards the bearing element (5) has a sliding element or a sliding layer.

14. Use according to Claim 12 or 13,
**characterized in that**
the sliding element or the sliding layer is formed by a modified polyethylene.

15. Use according to any one of Claims 11 to 14,
**characterized in that**
the wedge-shaped element is self-locking.

16. Use according to any one of Claims 11 to 15,
**characterized in that**
the wedge element extends between two retaining elements (18, 19).

17. Use according to any one of Claims 11 to 16,
**characterized in that**
the wedge element is connected to the guide element via a spindle element (25).

18. Use according to Claim 17,
**characterized in that**
the spindle element (25) has a self-locking thread.

19. Use according to any one of Claims 11 to 18,
**characterized in that**
the adjustment element (10) is connected to an adjusting drive.

20. Use according to Claim 19,
that the adjustment drive is connected to a measurement encoder for measuring the size of the guidance clearance.

## Revendications

1. Structure de support (1) pour absorber des forces horizontales sous la forme d'un palier de guidage, comportant un élément de liaison supérieur et inférieur (2, 3) pour relier la structure de support (1) à une construction de bâtiment, comportant au moins un élément de palier (5) disposé entre l'élément de liaison supérieur et l'élément de liaison inférieur (2, 3) ainsi qu'au moins un élément de guidage pour le guidage horizontal pendant le mouvement relatif des parties de structure de support les unes par rapport aux autres, dans laquelle l'élément de palier (5) est mobile par rapport à l'élément de guidage, **caractérisé en ce que** au moins un élément de guidage présente ou forme au moins partiellement un élément de réglage (10) pour diminuer le jeu de guidage, dans laquelle entre l'élément de guidage et l'élément de palier (5) au moins un élément de coin est disposé et une surface de coin supplémentaire est formée par une surface de l'élément de guidage.

2. Structure de support (1) selon la revendication 1, **caractérisée en ce que** une surface (16) tournée dans la direction d'au moins un élément de guidage et/ou une surface de l'élément de coin tournée dans la direction de l'élément de palier (5) présente un élément de glissement ou une couche de glissement ou au moins une surface de l'élément de réglage (10) présente un élément de glissement ou une couche de glissement.

3. Structure de support (1) selon la revendication 1 ou 2, **caractérisée en ce que** une surface (17) de l'élément de guidage tournée dans la direction de l'élément de palier (5) présente un élément de glissement ou une couche de glissement.

4. Structure de support (1) selon la revendication 2 ou 3, **caractérisée en ce que** l'élément de glissement ou la couche de glissement est formé par un polyéthylène modifié.

5. Structure de support (1) selon la revendication 1 à 4, **caractérisée en ce que** l'élément de coin a une configuration auto bloquante.

6. Structure de support (1) selon la revendication 1 à 5, **caractérisée en ce que** l'élément de coin s'étend entre deux éléments de retenue (18, 19).

7. Structure de support (1) selon la revendication 1 à 6, **caractérisée en ce que** l'élément de coin est relié avec l'élément de guidage par l'intermédiaire d'un élément de broche (25).

8. Structure de support (1) selon la revendication 7, **caractérisée en ce que** l'élément de broche (25) présente un filet autobloquant.

9. Structure de support (1) selon la revendication 1 à 82, **caractérisée en ce que** l'élément de réglage (10) est relié avec un entraînement de réglage.

10. Structure de support (1) selon la revendication 9, **caractérisée en ce que** l'entraînement de réglage est relié avec un capteur de mesure pour mesurer la grandeur du jeu de guidage.

11. Utilisation d'un élément de réglage (10) pour diminuer un jeu de guidage dans une structure de support (1) pour absorber des forces horizontales sous la forme d'un palier de guidage, comportant un élément de liaison supérieur et inférieur (2, 3) pour relier la structure de support (1) à une construction de bâtiment, comportant au moins un élément de palier (5) disposé entre l'élément de liaison supérieur et l'élément de liaison inférieur (2, 3) ainsi qu'au moins un élément de guidage, dans laquelle l'élément de palier (5) est mobile par rapport à l'élément de guidage, dans laquelle au moins un élément de guidage présente ou forme au moins partiellement un élément de réglage (10) pour diminuer le jeu de guidage, dans laquelle une surface de coin est formée par une surface de l'élément de guidage et dans laquelle entre l'élément de guidage et l'élément de palier (5) au moins un élément de coin est disposé.

12. Utilisation selon la revendication 11, **caractérisée en ce que** une surface (16) tournée dans la direction d'au moins un élément de guidage et/ou une surface de l'élément de coin tournée dans la direction de l'élément de palier (5) présente un élément de glissement ou une couche de glissement ou au moins une surface de l'élément de réglage (10) présent un élément de glissement ou une couche de glissement.

13. Utilisation selon la revendication 11 ou 12, **caractérisée en ce que** une surface (17) tournée dans la direction de l'élément de palier (5) de l'élément de guidage présente un élément de glissement ou une couche de glissement.

14. Utilisation selon la revendication 12 ou 13, **caractérisée en ce que** l'élément de glissement ou la couche de glissement est formé par un polyéthylène modifié.

15. Utilisation selon une des revendications 11 à 14, **caractérisée en ce que** l'élément de coin a une configuration auto bloquante.

16. Utilisation selon une des revendications 11 à 15, **caractérisée en ce que** l'élément de coin s'étend entre deux éléments de retenue (18, 19).

17. Utilisation selon une des revendications 11 à 16, **caractérisée en ce que** l'élément de coin est relié avec l'élément de guidage par l'intermédiaire d'un élément de broche (25).

18. Utilisation selon la revendication 17, **caractérisée en ce que** l'élément de broche (25) présente un filet autobloquant.

19. Utilisation selon une des revendications 11 à 18, **caractérisée en ce que** l'élément de réglage (10) est relié avec un entraînement de réglage.

20. Utilisation selon la revendication 19, **caractérisée en ce que** l'entraînement de réglage est relié avec un capteur de mesure pour mesurer la grandeur du jeu de guidage.
